# EUROPÄISCHE PATENTSCHRIFT

(11) **EP 3 848 440 B1**
(45) Veröffentlichungstag und Bekanntmachung des Hinweises auf die Patenterteilung: **13.03.2024**
(21) Anmeldenummer: 21150188.7
(22) Anmeldetag: 05.01.2021
(51) Int. Cl.: C11D 3/00, C11D 17/00, F24C 14/00, C11D 3/386

(54) **REINIGERKOMBINATION IN BLOCKFORM MIT MINDESTENS EINER REINIGERKOMPONENTE**
CLEANING COMBINATION IN BLOCK FORM WITH AT LEAST ONE CLEANING COMPONENT
COMBINAISON DE NETTOYANT SOUS FORME DE BLOC COMPORTANT AU MOINS UN COMPOSANT DE NETTOYANT

(30) Priorität: 09.01.2020 DE 102020100279
(43) Veröffentlichungstag der Anmeldung: 14.07.2021
(73) Patentinhaber: i-clean Technologies GmbH, 68766 Hockenheim (DE)
(72) Erfinder: Töpfer, Rüdiger, 67273 Bobenheim am Berg (DE); Klingel, Alois, 68782 Brühl (DE)
(74) Vertreter: Hörschler, Wolfram Johannes

(56) Entgegenhaltungen:
- WO-A1-2015/091803
- WO-A2-2013/088227
- DE-U1-202010 012 989
- i-clean Technologies: "Double Action Power Bricks", Youtube, 29. November 2018 (2018-11-29), Seite 1 pp., XP054981828, Gefunden im Internet: URL:https://www.youtube.com/watch?v=ym8-hr vo72o [gefunden am 2021-05-25]

## Beschreibung

### Technisches Gebiet

Die Erfindung bezieht sich auf eine Reinigerkombination in Blockform mit mindestens einer Reinigerkomponente in Form eines Entkalker- oder Reinigerblocks zur Aufnahme in einer Aufnahmevorrichtung in einem Innenraum eines Gargeräts oder eines Ofens. Darüber hinaus bezieht sich die Erfindung auf ein Verfahren zur selektiven schwerkraftgesteuerten Freisetzung von Reinigerkomponenten einer Reinigerkombination in Blockform.

### Stand der Technik

DE 100 60 204 B4 bezieht sich auf ein Reinigungssystem für einen Ofen und ein Verfahren zur Ofenreinigung. Das Reinigungssystem für einen Ofen zur Wärmebehandlung von Lebensmitteln umfasst einen Innenraum, der mittels einer Tür verschließbar ist, ferner eine Heizvorrichtung zur Beheizung des Innenraums. Des Weiteren ist eine Umwälzeinrichtung vorgesehen zur Umwälzung von Fluid innerhalb des Innenraums, ein Bodenablauf sowie ein Bodenventil und Zuführmittel zum Zuführen von Flüssigkeit in den Innenraum. Das Reinigungssystem umfasst ferner eine Steuereinrichtung, die mit dem Bodenventil der Umwälzeinrichtung und den Zuführmitteln zur Gewährleistung eines automatischen Reinigungszyklus mit mindestens einem Reinigungsschritt und einem anschließenden Spülschritt mit Wasser gekoppelt ist. Ein Behälter zur Aufnahme von Reinigungsmittel steht mit dem Innenraum in Verbindung und weist mindestens eine Austrittsöffnung für das Reinigungsmittel auf. Es ist ferner ein Reinigungsmitteleinsatz vorgesehen, der in den Behälter einsetzbar und durch Zufuhr von Wasser auflösbar ist, wobei die Art, Menge und Löslichkeit des Reinigungsmitteleinsatzes, die Form und Größe der Austrittsöffnung, der Ort der Anbringung des Behälters, die Zuführmittel zum Zuführen von Flüssigkeit und die Steuereinrichtung derart aufeinander abgestimmt sind, dass der Reinigungsmitteleinsatz während eines Reinigungszyklus durch Wasserzufuhr in den Innenraum des Ofens weitgehend rückstandsfrei auflösbar ist.

EP 1 478 886 B2 bezieht sich auf ein Verfahren zum Reinigen eines Gargerätes mit einem Reinigungsmittel in Tabform. Gemäß dem Verfahren erfolgt die Reinigung eines Innenraums eines Gargeräts, bei dem der Innenraum während mindestens eines Reinigungszyklus mit einer Reinigungsflüssigkeit gereinigt und zum Ende des Reinigungszyklus mit einer Flüssigkeit gespült wird. Es werden mindestens ein Reinigungsstab und/oder Klarspültab und/oder Entkalkertab und/oder mindestens ein Phasen-Bestandteil eines Mehrphasentabs eingesetzt, enthaltend als Zusatz zur Einstellung des Auflöseverhaltens einen Bestandteil ausgewählt aus der Gruppe bestehend aus PVA, PVAL, Glycerin, Alkylenglycol (E) und deren Polymere und/oder nicht-ionische Tenside, Polyalkylenglycole, Wachse, langkettige Fettderivate, Polyacrylate, Polyacrylatcopolymere, PVP, Polyvinylacetat, Fettsäuren, Alkohole, Diole, Ester, Äther und Paraffine. Der Reinigungs-, Klarspül- und/oder Entkalkertab und/oder zumindest ein Phasenbestandteil eines Mehrphasentabs wird/werden im Garraum, im Ablöschkasten, im Technikraum, im Belüftungsrohr oder im Entlüftungsrohr platziert, wobei der Grad der Auflösung oder der Auflösegeschwindigkeit des Reinigungs-, Klarspül- und/oder Entkalkertabs oder des Mehrphasentabs über die Drehzahl eines Lüfterrads im Garraum gesteuert wird.

Aus der Veröffentlichung "Double Action Power Bricks, YouTube, 29. November 2018 (2018-11-29), Seite 1 pp., XP054981828" geht ein Reinigungstab für Ofenreinigung hervor.

WO 2015/091803 A1 bezieht sich auf eine Reinigerkartusche für eine Reinigungsvorrichtung in Öfen. Die Reinigerkartusche dient zum Reinigen eines eines verschmutzten Innenraums eines Geräts mit einem einteiligen Gehäuse zur Aufnahme eines Behandlungsmittels, wenigstens einer Aufnahme zum Anschluss der Reinigerkartusche an eine Wasserversorgung, wobei über die Aufnahme Wasser bei einem Druck in das Gehäuse einleitbar ist, der ein Versprühen eines Behandlungsgemischs erlaubt und wenigstens eine Sprühöffnung zum Versprühen eines Behandlungsmittelgemischs, wobei die wenigstens eine Sprühöffnung als Rotationsöffnung am Umfang des Gehäuses derart angeordnet ist, dass die Reinigerkartusche beim Versprühen des Behandlungsgemischs in Rotation versetzt wird.

WO 2013/088227 A2 bezieht sich ebenfalls auf eine Reinigerkartusche für eine Heizeinrichtung zum Kochen von Speisen sowie auf eine Einrichtung zur Öffnung der Kartusche.

DE 20 2010 012 989 U1 hat einen auflösbaren Chemikaliendosierbehälter und ein Gargerät zum Gegenstand. Der Behälter dient zur Aufnahme mindestens einer Chemikalie, ausgewählt aus zumindest einem Entkalkungsmittel, zumindest einem Reinigungsmittel und/oder zumindest einem Klarspülmittel zwecks Reinigens zumindest eines Innenraums eines Gargeräts mit zumindest einer Öffnung zur gezielten Chemikalienfreisetzung bei Beaufschlagung des Behälters mit Heißluft, Dampf, Mikrowellen und/oder Wasser in dem Gargerät. Es ist zumindest eine Wandung vorgesehen, die vor der Beaufschlagung des Behälters mit Heißluft, Dampf, Mikrowellen und/oder Wasser die Chemikalien bis auf den Bereich der Öffnung umgibt und durch besagte Beaufschlagung rückstandsfrei auflösbar ist. Es ist zumindest eine Abdeckung der Öffnung vorgesehen, über die der Behälter verschließbar ist und die sich durch die Beaufschlagung von Heißluft, Dampf, Mikrowellen und/oder Wasser vor rückstandsfreier Auflösung der Wandung rückstandslos auflöst. Des Weiteren ist zumindest eine Abtrennung vorgesehen, über die der Behälter in zumindest zwei Kammern unterteilbar ist, in die unterschiedliche Chemikalien einbringbar sind, wobei die Abtrennung sich bei der Beaufschlagung mit Heißluft, Dampf, Mikrowellen und/oder Wasser nach Beginn der Auflösung der Abdeckung und vor Abschluss der Auflösung der Wandung rückstandslos auflöst. Ferner löst sich während des Reinigens des Innenraums des Gargeräts zuerst die Abdeckung auf, um eine erste Chemikalie zeitlich dosiert freizusetzen und sich dann zumindest die Abtrennung auflöst, um zumindest eine Chemikalie dosiert freizusetzen, so dass am Ende des Reinigens der Behälter samt Chemikalien rückstandsfrei aufgelöst ist.

Bei Reinigerkomponenten, die für die Reinigung von Gargeräten und Öfen eingesetzt werden, handelt es sich meistens um Einphasen- oder Mehrphasentabs, die mit einer Kunststoffummantelung versehen sind. Diese stellt ein Problem dar, da die Verpackung beziehungsweise Ummantelung Kunststoffabfall darstellt. Die skizzierte Problematik bezieht sich demnach auch auf Reinigungskartuschen oder Tabs, die in eine Kunststofffolie verpackt sind.

### Darstellung der Erfindung

Der vorliegenden Erfindung liegt die Aufgabe zugrunde, durch auflösbar gestaltete Verpackungen eine deutliche Reduktion entstehenden Kunststoffabfalls in Bezug auf Reiniger beziehungsweise Reinigersysteme zu erreichen. Des Weiteren liegt der vorliegenden Erfindung die Aufgabe zugrunde, einen geringeren Produkteinsatz zu erreichen und damit verbunden, die Belastung der Umwelt durch anfallende Rückstände möglichst zu minimieren.

Erfindungsgemäß wird eine Reinigerkombination in Blockform gemäss Anspruch 1 vorgeschlagen.

In vorteilhafter Weise kann durch die erfindungsgemäß vorgeschlagene Lösung ein anwendungsspezifisches Auflösen beziehungsweise Schmelzen von Reinigerkomponenten erreicht werden. Eine Reduktion beziehungsweise vollständige Vermeidung von Kunststoffabfällen kann dadurch erreicht werden, dass Ummantelungen, Verpackungsschichten sowie Verbindungs- und Trennschichten aus löslichen Materialien geschaffen werden, die entweder schmelzen oder sich bei der Benetzung mit Reinigungsfluid vollständig auflösen, so dass keine signifikanten Überreste verbleiben.

In einer vorteilhaften Ausführungsvariante der erfindungsgemäß vorgeschlagenen Lösung wird die mindestens eine Verbindungs- und Trennschicht und/oder eine auflösbare Ummantelung aus einem Material oder einem Materialgemisch gefertigt, welches temperaturabhängig zerfließt oder schmilzt. Alternativ kann die mindestens eine Verbindungs- und Trennschicht oder die auflösbare Ummantelung aus einem Material oder einem Materialgemisch gefertigt werden, welches sich unter Einwirkung von Wasser auflöst. Schließlich besteht die Möglichkeit, die mindestens eine Verbindungs- und Trennschicht und/oder die auflösbare Ummantelung aus einem Material oder einem Materialgemisch zu fertigen, welches sich bei einer Änderung des pH-Wertes auflöst.

Allen oben genannten Varianten ist gemeinsam, dass keine Reste von Kunststoffmaterial in Bezug auf die Verbindungs- und Trennschicht beziehungsweise in Bezug auf die auflösbaren oder schmelzbaren Ummantelungen verbleiben, da diese sich vollständig im Reinigungsfluid zur Reinigung des Innenraums des Gargeräts oder des Ofens auflösen. Im vorstehenden Zusammenhang dient die Verbindungs- und Trennschicht dazu, nicht kompatible Stoffe voneinander zu trennen. Andererseits hat die mindestens eine Verbindungs- und Trennschicht die Aufgabe, die Blockform der Reinigerkombination im unverbrauchten Zustand beizubehalten. Die Trennung der einzelnen Reinigerkomponenten voneinander erfolgt prozessabhängig, d. h. abhängig vom Reinigungsverfahren zur Reinigung des Innenraums eines Gargeräts oder eines Ofens.

In weiterer, besonders vorteilhafter Ausgestaltung der erfindungsgemäß vorgeschlagenen Lösung sind der mindestens einen Reinigerkomponente der Reinigerkombination in Blockform ein oder mehrere Zusatzstoffe mit hydrophobierenden, imprägnierenden, retardierenden Eigenschaften, wie Paraffin- und Silikonöle, Wachse und Paraffine, einfache > C5 und mehrwertige Alkohole > C6, insbesondere Fettalkohole C6-22, Fettsäuren > C12, Fettsäureester, Fettsäureamide, Fettamine, langkettige Dicarbonsäuren, Polyacrylate und deren Copolymerate, anionische, nichtionische, amphotere und kationische Tenside, oder Verdickungsmittel, beigemischt. Ein oder mehrere dieser Zusatzstoffe verleihen der jeweiligen Reinigerkomponente ein kontrolliertes, ein beschleunigtes oder ein retardierendes Auflöseverhalten. Demnach kann abhängig von der Prozessführung zur Reinigung des Innenraums eines Gargeräts oder eines Ofens eine entsprechende Reinigerkomponente vollständig aufgelöst oder auch nur angelöst werden.

In einer weiteren, besonders vorteilhaften Ausgestaltung der erfindungsgemäß vorgeschlagenen Lösung sind der mindestens einen Reinigerkomponente der Reinigerkombination in Blockform ein oder mehrere wasserlösliche Zusatzstoffe mit definiertem Schmelzpunkt (bis 200 °C) beigegeben, aus der Gruppe der Tenside, Seifen, Polyethylenglycole und Polyalkylenglycole, Zucker, Zuckerderivate, Salze mit hohem Kristallwasseranteil und organische Säuren. Wird eine solche Reinigerkomponente vor Wasserkontakt geschützt platziert, erfährt diese unterhalb des Schmelzpunkts dieser Zusatzstoffe keine Auflösung. Oberhalb des Schmelzpunkts dieser Zusatzstoffe wird die Reinigerkomponente schmelzen und kann hierdurch eine Position einnehmen, die zu deren Auflösen durch Wasserkontakt führt.

Bei der erfindungsgemäß vorgeschlagenen Reinigerkombination ist vorgesehen, dass die Blockform in vertikaler Richtung gesehen, ausgehend von einer Fixierungsposition in der Aufnahmeeinrichtung abnehmende Durchmesser aufweist. Daneben besteht die Möglichkeit, die Blockform der Reinigerkombination so auszugestalten, dass diese eine keilförmige oder eine gestufte Geometrie aufweist.

Abhängig von der Geometrie der Aufnahmevorrichtung kann dadurch beispielsweise erreicht werden, dass eine Blockform, die durch in vertikale Richtung gesehen abnehmende Durchmesser charakterisiert ist, bei einem Ansprühen mit Wasser die Gestalt ändert und sich somit aus der Aufnahmeeinrichtung, die beispielsweise in Ringform beschaffen sein kann, löst und schwerkraftbedingt in das Reinigungsfluid fällt. Dies gilt in analoger Weise für die keilförmig oder gestuft gestaltete Blockform der Reinigerkombination.

Bei der erfindungsgemäß vorgeschlagenen Reinigerkombination kann die Aufnahmevorrichtung für die Blockform so gestaltet werden, dass diese als Einlegevorrichtung in Ringform oder als Aufnahmekopf ausgeführt wird Beispielsweise kann die Einlegevorrichtung in Ringform in vorteilhafter Weise dazu dienen, dass die Blockform einfach in die ringförmige Einlegevorrichtung eingehängt wird und sich abhängig von den Prozessparametern auflöst.

Bei der erfindungsgemäß vorgeschlagenen Lösung kann die Reinigerkombination in Blockform in einem funktionellen Bauteil lösbar oder nicht lösbar aufgenommen werden, wobei das funktionelle Bauteil eine Aufnahmevorrichtung, ein Aufnahmekopf oder eine Einlegevorrichtung sein kann. Beispielsweise kann die erfindungsgemäß vorgeschlagene Reinigerkombination in Blockform in eine Öffnung eines Aufnahmekopfs eingegossen sein und aus diesem abhängig von den Prozessparametern beispielsweise durch Ansprühen mit H₂O oder temperaturbedingt gelöst werden.

Die Reinigerkombination in Blockform ist im Innenraum des zu reinigenden Gargeräts oder zu reinigenden Ofens derart positioniert, dass durch die Veränderung von Eigenschaften von mindestens einer Verbindungs- und Trennschicht und/oder einer Ummantelung, beispielsweise ein schwerkraftgesteuertes Freisetzen der Reinigerkomponente, erfolgt. Schmilzt beispielsweise eine Verbindungs- und Trennschicht, die im Ursprungszustand zwei miteinander nicht kompatible Stoffe voneinander trennt, auf, so trennt sich an der Verbindungs- und Trennschicht eine Reinigerkomponente schwerkraftbedingt von der anderen. In Weiterbildung der erfindungsgemäß vorgeschlagenen Reinigerkombination kann diese in einer Abschirmkammer auf einer Auflöseplattform positioniert werden. Über eine seitliche Öffnung der Abschirmkammer kann ein Sprühstrahl einer Sprühvorrichtung auf die Reinigerkombination gerichtet werden, so dass ein Auflösen der Reinigerkombination in Blockform auf der Auflöseplattform erfolgt.

Die Reinigerkombination in Blockform umfasst neben mindestens einem Entkalker- oder Reinigerblock, einen weiteren Reinigerblock ferner einen Bleichmittelblock und/oder einen enzymatischen Reinigerblock, wobei diese Reinigerkomponenten jeweils mittels einer Verbindungs- und Trennschicht im Ursprungszustand miteinander verbunden sind oder im Ursprungszustand von einer auflösbaren oder aufschmelzbaren Ummantelung umschlossen sein können. Die erfindungsgemäß vorgeschlagene Reinigerkombination in Blockform umfasst mindestens eine Verbindungs- und Trennschicht, die wasserlösliche oder wasserunlösliche Materialien, wie zum Beispiel Wachs und Paraffine, einfache > C5 und mehrwertige Alkohole > C6, insbesondere Fettalkohole C6-22, Fettsäuren und Fettsäurederivate, anionische, nichtionische Tenside, PEG, APG, Zucker und Zuckerderivate enthält.

Bei der erfindungsgemäß vorgeschlagenen Reinigerkombination in Blockform werden andererseits die Ummantelungen der einzelnen Reinigerkomponenten aus wasserlöslichen und wasserunlöslichen Materialien wie zum Beispiel Wachse und Paraffine, einfache > C5 und mehrwertige Alkohole > C6, insbesondere Fettalkohole C6-22, Fettsäuren und Fettsäurederivate, anionische, nichtionische Tenside, PEG, APG, Zucker und Zuckerderivate gefertigt.

Des Weiteren betrifft die Erfindung ein Verfahren zur selektiven schwerkraftgesteuerten Freisetzung von Reinigerkomponenten einer Reinigerkombination in Blockform durch Ablösen mindestens einer Reinigerkomponente mittels einer Temperaturerhöhung zur Auflösung oder zum Schmelzen mindestens einer Verbindungs- oder Trennschicht oder einer Ummantelung oder durch Ansprühen der Reinigerkomponente zum Auflösen einer diese von weiteren Reinigerkomponenten trennenden Verbindungs- und Trennschicht beziehungsweise einer auflösbaren Ummantelung.

Das Verfahren ist des Weiteren in vorteilhafter Weise dazu geeignet, die Auflösung einiger Reinigerkomponenten nach deren selektivem Ansprühen mittels einer Sprüheinrichtung nach dem Ablösen von der Reinigerkombination darzustellen. Die jeweils von der Reinigerkombination in Blockform abgelöste Reinigerkomponente wird auf einer Auflöseplattform platziert und dort durch Sprühstrahlen einer Sprüheinrichtung gezielt beaufschlagt und auf der Auflöseplattform nahezu vollständig aufgelöst.

In Weiterbildung des erfindungsgemäß vorgeschlagenen Verfahrens wird bei einem Temperaturniveau im Bereich einer Schmelztemperatur eines Inhaltsstoffs der Reinigerkomponente oder des Entkalker- oder Reinigerblocks oder des weiteren Reinigerblocks oberhalb der Betriebstemperatur eines Förderaggregates durch Fluidumwälzung durch Schmelzen des Entkalker- oder Reinigerblocks das jeweilige Produkt beziehungsweise der jeweilige Inhaltsstoff der Reinigerkomponente dem Reinigungsfluid oder einer Auflöseplattform zugeführt und eine Auflösung durch Bewegung des Fluids oder Beaufschlagung durch Sprühstrahlen erreicht.

In einem weiteren erfindungsgemäß vorgeschlagenen Verfahren zur Freisetzung von Reinigerkomponenten einer Reinigerkombination in Blockform werden die nachfolgenden Verfahrensschritte durchlaufen:
a) Einsetzen der Reinigerkombination in Blockform in eine Aufnahmevorrichtung, die innerhalb eines Innenraums eines zu reinigenden Geräts angeordnet ist,
b) Zirkulation eines Fluids innerhalb des Innenraums mittels einer Sprüheinrichtung oder eines Flügelrades,
c) Durchführung einer Reinigung des Innenraums bei einer Temperatur T₁, wobei die Temperatur T₁ über einer Schmelztemperatur des Materials der Verbindungs- und Trennschicht und/oder der Schmelztemperatur der Ummantelung liegt,
d) Herabfallen der zuvor durch die Verbindungs- und Trennschichten verbundenen Reinigerkomponenten in ein Reinigungsfluid und/oder Auflösung der von der Ummantelung für Reinigerkomponenten freien durch die Sprüheinrichtung benetzten Reinigerkomponenten und
e) Entkalkung oder finale Reinigung bei einer Temperatur T₂, die oberhalb der Temperatur T₁ liegt und größer ist als die Schmelztemperatur des in der Aufnahmevorrichtung fixierten Entkalker- oder Reinigerblocks.
f) Durchführung einer Vorreinigung bei einer Temperatur T₁,wobei die Temperatur T₁ unterhalb einer Schmelztemperatur des Materials der Verbindungs- und Trennschichten und unterhalb eines Schmelzpunkts des Materials einer zweiten Ummantelung liegt, nach Durchführung der Verfahrensschritte a) und b),
g) Freisetzung eines enzymatischen Reinigerblocks entweder durch Schmelzen einer dritten Verbindungs- und Trennschicht sowie einer zweiten Ummantelung oder durch Ansprühen mittels eines Sprühstrahls einer Sprüheinrichtung,
h) Intensivreinigung bei einer zweiten Temperatur, die oberhalb des Schmelzpunkts des Materials der Verbindungs- und Trennschichten und des Schmelzpunkts des Materials der ersten Ummantelung liegt.
i) Durchführung der Verfahrensschritte d) und e).

### Vorteile der Erfindung

In vorteilhafter Weise kann durch die erfindungsgemäß vorgeschlagene Lösung erreicht werden, dass der Verpackungsaufwand hinsichtlich des Kunststoffanteils drastisch reduziert werden kann. Dadurch können beispielsweise als Reinigerkartuschen oder -tabs geformte Reinigerkombinationen in Blockform bereitgestellt werden, die sich durch auflösbare Verbindungs- und Trennschichten und/oder durch die die einzelnen nicht miteinander kompatiblen Reinigerkomponenten umschließende Ummantelungen auszeichnen. Es lässt sich ein geringerer Produkteinsatz erreichen bei einer gleichzeitig erzielbaren erheblichen Reduktion der Umweltbelastung durch die Trennung miteinander reagierender, hochaktiver, jedoch im Anwendungsfall Synergieeffekte aufweisender Inhaltsstoffe. Diese können während des Transports in vorteilhafter Weise und während der Lagerung durch die diese trennenden Verbindungs- und Trennschichten voneinander getrennt werden, die sich jedoch im Einsatzfall bei der Reinigung eines Innenraums eines Gargeräts oder eines Ofens abhängig von den Prozessparametern des angewendeten Reinigungsverfahrens vollständig auflösen, beziehungsweise keinen Abfall hinterlassend aufschmelzen und sich im Reinigungsfluid rückstandsfrei auflösen.

So können beispielsweise in einer vorteilhaften Ausführungsvariante die Reiniger- und Entkalkerfunktion zu unterschiedlichen Zeitpunkten abhängig von den Prozessparametern, die im Reinigungsverfahren durchlaufen werden, eingestellt werden. Ein Entkalkungsmittel kann beispielsweise in Blockform in der erfindungsgemäß vorgeschlagenen Reinigerkombination enthalten sein. Die einzelnen Reinigerkomponenten umfassen inkompatible, d. h. bei Kontakt miteinander instabile, miteinander reagierende, Komponenten, zum Beispiel Natriumhydroxid, Bleichmittel, Enzyme etc. in Tabform, die in vorteilhafter Weise bei der Lagerung durch die Verbindungs- und Trennschicht voneinander getrennt sind. Diese lösen sich während der Durchführung des Reinigungsverfahrens auf oder schmelzen. Die gegenüber Umwelteinflüssen instabile Komponente, beispielsweise Natriumhydroxid, kann durch die auflösbare Ummantelung ebenfalls bei Lagerung und Transport geschützt werden.

Alternativ besteht die Möglichkeit, die Reinigerkombination in Blockform als ein zumindest drei Reinigerkomponenten aufweisendes Reinigungsprodukt zu gestalten. Gemäß dieser Ausführungsmöglichkeit ist ein Entkalker- oder Reinigerblock als Block ausgeführt; ferner sind die Reinigerkomponenten so ausgebildet, dass ein Zwei-Phasen-Produkt zur Durchführung einer Vorreinigung und zu einer sich daran anschließenden Intensivreinigung bereitgestellt werden, wobei die einzelnen Reinigerkomponenten des Zwei-Phasen-Produkts zu unterschiedlichen Zeitpunkten freigesetzt werden können.

In einer weiteren Ausführungsvariante kann eine Aufnahmeeinrichtung so ausgeführt sein, dass die erfindungsgemäß vorgeschlagene Reinigerkombination in Blockform in diese eingegossen ist und die Reiniger- beziehungsweise die Entkalkerfunktion zu unterschiedlichen Zeitpunkten abhängig von den durchgeführten Reinigungsverfahren erfolgen. Beispielsweise ist in dieser Ausführungsvariante der Entkalker in Blockform ausgeführt, der in einen Hohlraum einer Aufnahme- oder Verteileinrichtung eingebracht ist und dadurch vor dem Reinigungsfluid während eines Teils des Reinigungsprozesses geschützt wird und erst retardierend freigesetzt werden kann.

### Kurze Beschreibung der Zeichnungen

Anhand der Zeichnungen wird die Erfindung nachstehend eingehender beschrieben.

Es zeigen:
- Figur 1: eine erste Ausführungsvariante einer erfindungsgemäßen Reinigerkombination in Blockform, eingehängt in eine Aufnahmevorrichtung innerhalb eines Innenraums eines zu reinigenden Gargeräts oder Ofens,
- Figur 2: eine zweite Ausführungsvariante einer erfindungsgemäßen Reinigerkombination in Blockform als Drei-Stufen-Reinigungsprodukt,
- Figur 3: die erfindungsgemäße Reinigerkombination in Blockform eingesetzt in eine Aufnahme- und Verteileinrichtung,
- Figur 4: eine erfindungsgemäße Reinigerkombination in Blockform eingelassen in eine Abschirmkammer mit einer seitlichen Öffnung und einer geneigt angeordneten Auflöseplattform und
- Figur 5: eine erfindungsgemäße Reinigerkombination in Blockform gemäß Figur 4 mit abgelöster Reinigerkomponente und seitlich angeordneter Sprüheinrichtung zur Auflösung derselben.

### Ausführungsvarianten

Figur 1 zeigt eine erste Ausführungsvariante der erfindungsgemäß vorgeschlagenen Reinigerkombination 10 in Blockform 12.

Aus der Darstellung gemäß Figur 1 geht hervor, dass eine Reinigerkombination 10 in Blockform 12 in einem Innenraum 14 eines Gargeräts 16, eines Ofens 16 oder einer Spülmaschine aufgenommen ist. Die Reinigerkombination 10 in Blockform 12 ist in diesem Ausführungsbeispiel in eine Aufnahmevorrichtung 32 eingehängt, die als einfache Einhängvorrichtung ausgestaltet ist. In der in Figur 1 dargestellten Ausführungsvariante umfasst die Reinigerkombination 10 in Blockform 12 beispielsweise einen Entkalker- oder Reinigerblock 18 sowie einen weiteren Reinigerblock 20. Diese sind durch eine erste Verbindungs- und Trennschicht 24 voneinander getrennt und gleichzeitig innerhalb der Blockform 12 miteinander verbunden. Des Weiteren umfasst die in Figur 1 dargestellte erste Ausführungsvariante der Reinigerkombination 10 in Blockform 12 einen Bleichmittelblock 22. Der Bleichmittelblock 22, der in der Darstellung gemäß Figur 1 scheibenförmig oder tablettenförmig ausgebildet ist, kann durch eine zweite Verbindungs- und Trennschicht 26 mit dem weiteren Reinigungsblock 20 verbunden sein und durch die auflösbare beziehungsweise aufschmelzbare Eigenschaften aufweisende Verbindungs- und Trennschicht 26 von dem weiteren Reinigungsblock 20 getrennt werden.

Aus der Darstellung gemäß Figur 1 geht hervor, dass die dort dargestellte Reinigerkombination 10 in Blockform 12 mehrere Reinigerkomponenten 17 umfasst, die durch Verbindungs- und Trennschichten 24 beziehungsweise 26 miteinander verbunden und voneinander getrennt sind.

Figur 1 zeigt des Weiteren, dass in dieser Ausführungsvariante der weitere Reinigerblock 20 von einer ersten auflösbaren Ummantelung 28 umschlossen ist.

Die in Figur 1 dargestellt Reinigerkombination 10 in Blockform 12 ist in die Aufnahmevorrichtung 32 eingehangen und befindet sich im Innenraum 14 oberhalb eines Reinigungsfluids 30. Die Wirkrichtung der Schwerkraft, die auf die Reinigerkombination 10 einwirkt, ist durch den Pfeil 34 angedeutet.

Bei der Reinigerkombination 10 in Blockform 12 sind inkompatible, z. B. miteinander reagierende, Grundkomponenten, zum Beispiel der Entkalker- oder Reinigerblock 18 als Entkalkerblock ausgeführt, Säure enthaltend, oder als Reinigerblock, NaOH enthaltend, von dem Bleichmittelblock 22 beispielsweise über die Zwischenschaltung des die erste Ummantelung 28 aufweisenden weiteren Reinigerblocks 20 sowie durch die auflösbaren beziehungsweise aufschmelzbaren ersten und zweiten Verbindungs- und Trennschichten 24, 26 getrennt. Somit kann die Reinigerkombination 10 in Blockform 12, ohne Qualitätsverluste in Kauf nehmen zu müssen, gelagert werden. Gegenüber Umwelteinflüssen instabile Komponenten, so zum Beispiel NaOH können beispielsweise durch die erste Ummantelung 28 des weiteren Reinigerblocks 20 bei Lagerung und Transport geschützt werden.

Bei der in Figur 1 dargestellten ersten Ausführungsvariante der erfindungsgemäß vorgeschlagenen Reinigerkombination 10 in Blockform 12 wird diese in die Aufnahmevorrichtung 32 im Innenraum 14 des zu reinigenden Gargeräts 16 beziehungsweise des zu reinigenden Ofens 16 eingehangen. Es erfolgt die Zirkulation des Reinigungsfluids 30 innerhalb des Innenraums 14, von dem in Figur 1 lediglich der Sumpf dargestellt ist, beispielsweise mittels eines Flügelrads. Eine Reinigung des Innenraums 14 erfolgt bei einer Temperatur T₁, wobei diese Temperatur T₁ oberhalb eines Schmelzpunkts des Materials oder Materialgemischs der ersten und zweiten Verbindungs- und Trennschichten 24, 26 liegt. Des Weiteren liegt die Temperatur T₁ oberhalb des Schmelzpunkts des Materials der ersten Ummantelung 28. Durch das Aufschmelzen des Materials der Verbindungs- und Trennschichten 24, 26 erfolgt ein schwerkraftbedingtes Herabfallen der Reinigerkomponenten 17, z. B. des weiteren Reinigerblocks 20 und des Bleichmittelblocks 22, in das Reinigungsfluid 30. Das Schmelzen des Materials der ersten auflösbaren Ummantelung 28 führt zum Auflösen des weiteren Reinigerblocks 20 im Reinigungsfluid 30, beziehungsweise zu dessen Auflösen bei Ansprühung mit umgewälztem Reinigungsfluid 30.

Eine Entkalkung oder weitere Reinigung des Innenraums 14 des zu reinigenden Gargeräts 16 erfolgt bei einer Temperatur T₂, die oberhalb der erstgenannten Temperatur T₁ liegt. Bei der Temperatur T₂ erfolgt eine Freisetzung des Entkalker- oder Reinigerblocks 18 durch Schmelzen von Inhaltsstoffen des Entkalker- oder Reinigerblocks 18.

Figur 2 zeigt eine zweite Ausführungsvariante der erfindungsgemäß vorgeschlagenen Reinigerkombination 10 in Blockform 12 als Drei-Stufen-Reinigungsprodukt. Dieses umfasst gemäß der Darstellung in Figur 2 den Entkalker- oder Reinigerblock 18, den weiteren Reinigerblock 20, beispielsweise NaOH-basiert, einen Bleichmittelblock 22, beispielsweise in Form einer Tablette, sowie einen enzymatischen Reinigerblock 36. Figur 2 zeigt, dass diese Reinigerkombination 10 in Blockform 12 ebenfalls in eine in Ringform ausgebildete Aufnahmevorrichtung 32 innerhalb eines zu reinigenden Innenraums 14 eingehängt ist. Hier weist beispielsweise der Entkalker- oder Reinigerblock 18 einen abnehmenden Durchmesserverlauf in vertikaler Richtung gesehen auf.

In der Ausführungsvariante gemäß Figur 2 ist der weitere Reinigerblock 20 von einer ersten auflösbaren Ummantelung 28 umschlossen, ferner ist der enzymatische Reinigerblock 36 von einer zweiten auflösbaren Ummantelung 38 umschlossen. Gemäß Figur 2 umfasst die Reinigerkombination 10 in Blockform 12 die Reinigerkomponenten 17, d. h. den Entkalker- oder Reinigerblock 18, den weiteren Reinigerblock 20, den Bleichmittelblock 22 sowie den enzymatischen Reinigerblock 36.

Die einzelnen Reinigerkomponenten 17 sind jeweils durch die auflösbaren oder aufschmelzbaren Verbindungs- und Trennschichten 24, 26 und 40 miteinander verbunden, beziehungsweise voneinander getrennt. Die Reinigerkomponenten 17 können neben dem Entkalker- oder Reinigerblock 18, dem weiteren Reinigerblock 20 und dem Bleichmittelblock 22 auch einen enzymatischen Reinigerblock 36 umfassen.

Des Weiteren ist festzuhalten, dass in der Ausführungsvariante gemäß Figur 2 der weitere Reinigerblock 20 von der ersten auflösbaren Ummantelung 28 und der enzymatische Reinigerblock 36 von der zweiten auflösbaren Ummantelung 38 umgeben sind.

Durch die in Figur 2 dargestellte Reinigerkombination 10 in Blockform 12 kann ein Zwei-Phasen-Produkt bereitgestellt werden, welches zur Durchführung einer Vorreinigung des Innenraums 14 und einer sich an diese anschließende Intensivreinigung des Innenraums 14 zu unterschiedlichen Zeitpunkten freigesetzt werden kann.

Der Darstellung gemäß Figur 2 ist zu entnehmen, dass zur Durchführung der Reinigung des Innenraums 14 mit der in Figur 2 dargestellten zweiten Ausführungsvariante der erfindungsgemäß vorgeschlagenen Reinigerkombination 10 in Blockform 12, diese zunächst in die Aufnahmevorrichtung 32 eingesetzt wird. Es erfolgt die Zirkulation des Reinigungsfluids 30 beispielsweise mittels einer seitlich angeordneten Sprüheinrichtung 42, aus der in Sprührichtung 46 Sprühstrahlen 44 austreten, welche seitlich auf die in die Aufnahmevorrichtung 32 eingehängte Reinigerkombination 10 in Blockform 12 auftreffen. Es erfolgt beispielsweise die Durchführung einer Vorreinigung des Innenraums 14 bei einer Temperatur T₁, wobei die Temperatur T₁ unterhalb des Schmelzpunkts des Materials der Verbindungs- und Trennschichten 24, 26 liegen sowie unterhalb des Schmelzpunkts des Materials der ersten Ummantelung 28. Bei der Temperatur T₁ erfolgt somit lediglich die Freisetzung des Materials des enzymatischen Reinigerblocks 36 entweder durch Aufschmelzen der dritten Verbindungs- und Trennschicht 40 sowie durch Aufschmelzen beziehungsweise Anlösen des Materials der zweiten Ummantelung 38 oder durch Auflösen einer wasserlöslichen dritten Verbindungs- und Trennschicht 40 sowie des Materials der zweiten Ummantelung 38 durch Ansprühen mit Reinigungsfluid 30 über die Sprüheinrichtung 42 in Gestalt der in Sprührichtung 46 ausgerichteten Sprühstrahlen 44.

Eine Intensivreinigung kann bei einer Temperatur T₂ erfolgen, wobei diese Temperatur T₂ den Schmelzpunkt des Materials der Verbindungs- und Trennschichten 24, 26 sowie den Schmelzpunkt des Materials der ersten Ummantelung 28 übersteigt. Dadurch erfolgt ein Aufschmelzen des Materials der Verbindungs- und Trennschichten 24, 26, was zu einem schwerkraftinduzierten Herabfallen der bei einer Temperatur T₁ noch nicht abgetrennten Reinigerkomponenten 17, nämlich des weiteren Reinigerblocks 20 und des Bleichmittelblocks 22 in das Reinigungsfluid 30 führt. Des Weiteren erfolgt ein Aufschmelzen des Materials bei Erreichen einer Temperatur T₂ der ersten Ummantelung 28, die den weiteren Reinigerblock 20 sowie den Bleichmittelblock 22 umgibt, wodurch der weitere Reinigerblock 20 sowie der Bleichmittelblock 22 im Reinigungsfluid 30 aufgelöst werden. Zuvor wurde bei der Temperatur T₁ der enzymatische Reinigerblock 36 abgetrennt.

Schließlich können bei einer weiter erhöhten Temperatur T₃, welche die Temperatur T₂ sowie die Temperatur T₁ übersteigt, eine Entkalkung oder weitere Reinigungen erfolgen, indem eine Freisetzung des Entkalker- oder Reinigerblocks 18 durch Aufschmelzen von Inhaltsstoffen des Entkalker- oder Reinigerblocks 18 erfolgt.

Figur 3 ist eine weitere Ausführungsvariante der erfindungsgemäß vorgeschlagenen Reinigerkombination 10 in Blockform 12 zu entnehmen. Gemäß der Darstellung in Figur 3 ist die Reinigerkombination 10 in Blockform 12 mit einem Teil des Entkalker- oder Reinigerblocks 18 im Hohlraum eines Aufnahmekopfs mit Sprüheinrichtung 50 aufgenommen. Der Aufnahmekopf mit Sprüheinrichtung 50 ist Teil einer Aufnahmevorrichtung 32. Auch hier erfolgt eine Freisetzung der Inhaltsstoffe des Entkalker- oder Reinigerblocks 18 sowie des weiteren Reinigerblocks 20 entsprechend den Prozessparametern zu unterschiedlichen Zeitpunkten. Der Entkalker- oder Reinigerblock 18 ist blockförmig ausgeführt und in den Hohlraum des Aufnahmekopfs mit Sprüheinrichtung 50 der Aufnahmevorrichtung 32 eingesetzt. Dieser Hohlraum des Aufnahmekopfs mit Sprüheinrichtung 50 bietet einen Schutz vor dem Reinigungsfluid 30 während der Reinigung, so dass erst ein retardierendes Auflösen des Entkalker- oder Reinigerblocks 18 möglich ist, nachdem zuvor die erste Verbindungs- und Trennschicht 24 aufgelöst oder aufgeschmolzen wurde und der weitere Reinigerblock 20 - zum Beispiel mit mild alkalischer Wirkung - abgelöst und im umzuwälzenden Reinigungsfluid 30 aufgelöst wurde.

Vor Beginn eines Reinigungsprogramms, wird die Reinigerkombination 10 in Blockform 12 in den Aufnahmekopf mit Sprüheinrichtung 50 der Aufnahmevorrichtung 32 eingesetzt. Zur Durchführung eines Reinigungszyklus ist der Aufnahmekopf mit Sprüheinrichtung 50 mit der Aufnahmevorrichtung 32 und dem Reinigungssystem zu verbinden. Nach Start des Reinigungsprogramms erfolgt die Umwälzung des Reinigungsfluids 30 durch den mittels der Aufnahmevorrichtung 32 mit dem Reinigungssystem verbundenen Aufnahmekopf mit Sprüheinrichtung 50. Es erfolgt die Durchführung einer Reinigung bei einer Temperatur T₁, wobei die Temperatur T₁ größer ist als die Temperatur des Schmelzpunkts des Materials der ersten Verbindungs- und Trennschicht 24.

Bei Vorliegen der Temperatur T₁ erfolgt ein Aufschmelzen des Materials oder Materialgemischs der ersten Verbindungs- und Trennschicht 24. Dies führt zu einem schwerkraftinduzierten Herabfallen einer Reinigerkomponente 17, nämlich des weiteren Reinigerblocks 20 in das Reinigungsfluid 30 am Boden des Innenraums 14. Ist der weitere Reinigerblock 20 von der ersten auflösbaren Ummantelung 28 umschlossen, so schmilzt diese bei der Temperatur T₁ auf, was zu einer Auflösung der Reinigerkomponente 17 in Gestalt des weiteren Reinigerblocks 20 mit beispielsweise mild alkalischen Inhaltsstoffen durch das Reinigungsfluid 30 führt. Wenngleich in der Darstellung gemäß Figur 3 nicht gezeigt, kann ein Auflösen der Inhaltsstoffe des weiteren Reinigerblocks 20 durch ein von der Seite über die Sprüheinrichtung 42 in Sprührichtung 46 gerichtete Sprühstrahlen 44 von Reinigungsfluid 30 erfolgen.

Eine Entkalkung oder weitere Reinigung kann bei einer weiter erhöhten Temperatur T₂, welche die Temperatur T₁ übersteigt, erfolgen, indem eine Freisetzung des Entkalker- oder Reinigerblocks 18 durch Schmelzen von Inhaltsstoffen des Entkalker- oder Reinigerblocks 18 erfolgt. Durch die Platzierung des Entkalker- oder Reinigerblocks 18 im Hohlraum des Aufnahmekopfs mit Sprüheinrichtung 50 der Aufnahmevorrichtung 32 ist der Entkalker- oder Reinigerblock 18 vor dem Fluid geschützt und verbleibt länger im Aufnahmekopf mit Sprüheinrichtung 50. Bevor der Entkalker- oder Reinigerblock 18 aktiv wird, ist eine Auflösung der Inhaltsstoffe des weiteren Reinigerblocks 20 im Reinigungsfluid 30 erfolgt, nachdem die Auflösung oder das Aufschmelzen der ersten Verbindungs- und Trennschicht 24 stattgefunden hat.

Den Darstellungen der Figuren 4 und 5 ist eine Ausführungsvariante der erfindungsgemäßen Reinigerkombination 10 in Blockform 12 zu entnehmen, die in einer Abschirmkammer 52 platziert ist.

Den Figuren 4 und 5 ist eine Reinigerkombination 10 in Blockform 12 gemeinsam, die mehrere Reinigerkomponenten 17 umfasst: den Entkalker- oder Reinigerblock 18, den weiteren Reinigerblock 20, einen tablettenförmigen Bleichmittelblock 22 sowie zuunterst den enzymatischen Reinigerblock 36. Des Weiteren umfasst die Reinigerkombination 10 in Blockform 12 zwischen den einzelnen Reinigerkomponenten angeordnete auflösbare oder aufschmelzbare Verbindungs- und Trennschichten 24, 26, 40.

Den Figuren 4 und 5 ist zu entnehmen, dass die Reinigerkombination 10 in Blockform 12 in einen ringförmigen Einsatz einer Aufnahmevorrichtung 32 im zu reinigenden Innenraum 14 eines Gargeräts 16 oder eines Ofens 16 eingehangen ist.

Aufgrund der keilförmigen Geometrie des Entkalker- oder Reinigerblocks 18 bewirkt die Schwerkraft 34, dass die Reinigerkombination 10 in Blockform 12 fixiert bleibt. Anstelle der Keilform des Entkalker- oder Reinigerblocks 18 kann dieser auch eine andere Geometrie, beispielsweise eine gestufte Geometrie aufweisen, so dass ebenfalls eine leichte Aufnahme der Reinigerkombination 10 in Blockform 12 in der Aufnahmevorrichtung 32 gegeben ist.

Im Unterschied zu den Ausführungsvarianten gemäß den Figuren 1 bis 3 ist die Reinigerkombination 10 in Blockform 12 gemäß den Figuren 4 und 5 in einer Abschirmkammer 52 aufgenommen. Die Abschirmkammer 52 dient als Schutz der Reinigerkombination 10 in Blockform 12 vor den Sprühstrahlen 44. Je nach Ausgestaltung, wird entweder die Reinigerkombination 10 in Blockform 12 zur Gänze, oder die Reinigerkomponenten 17, die nicht dem durch die seitliche Öffnung 58 eintretenden Sprühstrahl 44 ausgesetzt sind, geschützt. Die Abschirmkammer 52 umfasst einen Boden 54, der zusammen mit einer Seitenwand der Abschirmkammer 52 eine seitliche Öffnung 58 aufweist. Diese liegt in Höhe der Sprüheinrichtung 42, aus der in Sprührichtung 46 austretende Sprühstrahlen 44 von Reinigungsfluid 30 über die seitliche Öffnung 58 in die Abschirmkammer 52 eintreten können. Aus der Darstellung gemäß Figur 4 geht hervor, dass der Boden 54, der als Auflöseplattform 56 dient, eine geneigte Position 66 einnimmt und eine Schrägstellung 60 aufgrund des Winkels 62 aufweist.

Durch die Sprühstrahlen 44 des Reinigungsfluids 30 erfolgt eine Auflösung der Inhaltsstoffe des enzymatischen Reinigerblocks 36, der sich am unteren Ende der Reinigerkombination 10 in Blockform 12 befindet. Bei steigender Prozesstemperatur löst sich die dritte Verbindungs- und Trennschicht 40 auf, so dass der seitlich angelöste enzymatische Reinigerblock 36 von der Reinigerkombination 10 in Blockform 12 getrennt wird und - wie in Figur dargestellt - auf die Auflöseplattform 56 fällt. Bei weiterer Beaufschlagung des enzymatischen Reinigerblocks 36 durch die seitlich gerichteten Sprühstrahlen 44, die unter einem hohen Druck aus der Sprüheinrichtung 42 austreten, wird der auf der eine geneigte Position 66 einnehmenden Auflöseplattform 56 aufzulösende enzymatische Reinigerblock 36 aufgelöst, und aufgrund der geneigten Position 66 der Auflöseplattform 56 gelangen die Inhaltsstoffe des enzymatischen Reinigerblocks 36 in den Sumpf des Reinigungsfluids 30 am Boden des Innenraums 14.

Bei einer Durchführung eines Reinigungsprozesses mit einem Temperaturanstieg innerhalb des Innenraums 14 wird beispielsweise die Schmelztemperatur des Materials der ersten und zweiten Verbindungs- und Trennschichten 24, 26 erreicht, so dass diese von der Reinigerkombination 10 in Blockform 12 abfallen und auf dem Boden 54, d. h. der eine Schrägstellung 60 aufweisenden Auflöseplattform 56 gelangen. Werden die dort platzierten Reinigerkomponenten 17 durch die Sprühstrahlen 44, die aus der Sprüheinrichtung 42 austreten, aufgelöst, so gelangen diese ebenfalls in das Reinigungsfluid 30, so dass ein weiterer Reinigungsschritt durchgeführt werden kann, da nunmehr weitere Reinigungskomponenten 17 im Reinigungsfluid 30 gelöst sind.

Bei einem Reinigungsverfahren kann ein Schmelzen des Entkalker- oder Reinigerblocks 18 bei einer Temperatur erfolgen, die kein Umwälzen des Reinigungsfluids 30 und damit Ansprühen der Auflöseplattform 56 erlaubt. Dies kann dadurch begründet sein, dass die Schmelztemperatur des Entkalker- oder Reinigerblocks 18 über der Betriebstemperatur eines Förderaggregats liegt oder dass die Schmelztemperatur über der Siedetemperatur des Reinigungsfluids 30 liegt. Es ist erheblich, dass der Entkalker- oder Reinigerblock 18 Komponenten enthält, die einen Schmelzpunkt aufweisen und wasserlöslich sind. Solche Inhaltsstoffe können Tenside, Zucker, Sorbitol, Mannit, Glucose, Fructose oder Salze mit hohem Kristallwasseranteil beziehungsweise Natriumsulfat sein.

Das Verfahren unterscheidet sich von dem zuvor beschriebenen dadurch, dass kein Umpumpen des Reinigungsfluids 30 erfolgt, jedoch die Heizung und Luftumwälzung innerhalb des Ofens 16 innerhalb des Innenraums 14 aktiv ist. Diese Verfahrensvariante kann auch ohne Vorsehen einer Abschirmkammer 52 vorgesehen werden. Es wäre lediglich eine geschützte Stelle innerhalb des Gargeräts 16 oder Ofens 16 auszuwählen; ein teilweises Ablösen wäre aufgrund der wasserlöslichen Eigenschaften jedoch nicht zu vermeiden. Durch die Abschirmkammer 52 ist der wasserlösliche Entkalker- oder Reinigerblock 18 jedoch vor seinem Auflösen durch den Sprühstrahl 44 in optimaler Weise geschützt. Der Entkalker- oder Reinigerblock 18 enthält wasserlösliche Zusatzstoffe, deren Schmelzpunkt über der maximalen Pumpen-Betriebstemperatur oder dem Siedepunkt des Reinigungsfluids 30 liegt. Bei einer Temperatur des Innenraums 14 oberhalb der Schmelztemperatur des Entkalker- oder Reinigerblocks 18 wird dieser in das Reinigungsfluid 30 herabtropfen, wie dies in den Figuren 1, 2 und 3 dargestellt ist, oder auf der Auflöseplattform 56 platziert, wie dies den Figuren 4 und 5 entnommen werden kann. Nach einer ausreichend langen Zeitspanne ist der Entkalker- oder Reinigerblock 18 vollständig geschmolzen und entweder im Reinigungsfluid 30 gelöst oder auf der Auflöseplattform 56 positioniert. Durch die nur kurzzeitige Erwärmung und Luftumwälzung oberhalb der Schmelztemperatur des Entkalker- oder Reinigerblocks 18 zum Schmelzen des Entkalker- oder Reinigerblocks 18 ohne Umpumpen des Reinigungsfluids 30 hat sich dieser nur geringfügig erwärmt. Durch nun einsetzendes Umpumpen des Reinigungsfluids 30 oder Inbetriebnahme der Sprüheinrichtung 42 löst sich der geschmolzene Entkalker- oder Reinigerblock 18 aufgrund seiner wasserlöslichen Eigenschaften entweder im Reinigungsfluid 30 oder auf der Auflöseplattform 56 nahezu vollständig auf.

Die Erfindung ist nicht auf die hier beschriebenen Ausführungsbeispiele und die darin hervorgehobenen Aspekte beschränkt. Vielmehr ist innerhalb des durch die Ansprüche angegebenen Bereichs eine Vielzahl von Abwandlungen möglich, die im Rahmen fachmännischen Handelns liegen.

## Patentansprüche

1. Reinigerkombination (10) in Blockform (12) mit mindestens einer Reinigerkomponente (17) in Form eines Entkalker- oder Reinigerblocks (18), zur Aufnahme in einer Aufnahmevorrichtung (32) in einem Innenraum (14) eines Gargeräts oder Ofens (16), **dadurch gekennzeichnet, dass** die Reinigerkombination (10) neben dem Entkalker- oder Reinigerblock (18) weitere Reinigerkomponenten (17) enthält, die über mindestens eine Verbindungs- und Trennschicht (24, 26, 40) miteinander verbunden sind, die ein schwerkraftbedingtes Ablösen einer Reinigerkomponente (17) bewirkt und/oder die mit einer auflösbaren Ummantelung (28, 38) versehen sind, wobei die Reinigerkombination (10) einen Entkalker- oder Reinigerblock (18), einen weiteren Reinigerblock (20), einen Bleichmittelblock (22) und/oder einen enzymatischen Reinigerblock (36) enthält, die jeweils mittels einer Verbindungs- und Trennschicht (24, 26, 40) miteinander verbunden oder von einer Ummantelung (28, 38) umschlossen sind.

2. Reinigerkombination (10) gemäß Anspruch 1, **dadurch gekennzeichnet, dass** die mindestens eine Verbindungs- und Trennschicht (24, 26, 40) und/oder die auflösbare Ummantelung (28, 38) aus einem Material oder einem Materialgemisch gefertigt ist, das temperaturabhängig zerfließt oder schmilzt.

3. Reinigerkombination (10) gemäß Anspruch 1, **dadurch gekennzeichnet, dass** die mindestens eine Verbindungs- und Trennschichtschicht (24, 26, 40) und/oder die auflösbare Ummantelung (28, 38) aus einem Material oder einem Materialgemisch gefertigt ist, das sich unter Einwirkung von H₂O auflöst.

4. Reinigerkombination (10) gemäß Anspruch 1, **dadurch gekennzeichnet, dass** die mindestens eine Verbindungs- und Trennschicht (24, 26, 40) und/oder die auflösbare Ummantelung (28, 38) aus einem Material oder einem Materialgemisch gefertigt ist, das sich bei einer Änderung des pH-Werts auflöst.

5. Reinigerkombination (10) gemäß den Ansprüchen 1 bis 4, **dadurch gekennzeichnet, dass** mindestens eine Reinigerkomponente (17) einen oder mehrere Zusatzstoffe mit hydrophobierenden, imprägnierenden, retardierenden Eigenschaften, wie Paraffin- und Silikonöle, Wachse und Paraffine, einfache > C5 und mehrwertige Alkohole > C6, insbesondere Fettalkohole C6-22, Fettsäuren > C12, Fettsäureester, Fettsäureamide, Fettamine, langkettige Dicarbonsäuren, Polyacrylate und deren Copolymerate, anionische, nichtionische, amphotere und kationische Tenside, Verdickungsmittel enthält, die der jeweiligen Reinigerkomponente (17) ein
kontrolliertes,
beschleunigtes oder
retardierendes
Auflöseverhalten verleihen.

6. Reinigerkombination (10) gemäß den Ansprüchen 1 bis 4, **dadurch gekennzeichnet, dass** mindestens eine Reinigerkomponente (17) einen oder mehrere wasserlösliche Zusatzstoffe mit definiertem Schmelzpunkt, insbesondere bis 200 °C enthält, aus der Gruppe der Tenside, Seifen, Polyethylenglycole und Polyalkylenglycole, Zucker, Zuckerderivate, Salze mit hohem Kristallwasseranteil, organische Säuren, die bei einer definierten Schmelztemperatur zuerst zerfließen und anschließend die Reinigerkomponente (17) bei tieferen Temperaturen im Reinigungsfluid (30) auflösen.

7. Reinigerkombination (10) gemäß den Ansprüchen 1 bis 6, **dadurch gekennzeichnet, dass** die Blockform (12) in vertikaler Richtung gesehen, ausgehend von einer Fixierungsposition in der Aufnahmevorrichtung (32) abnehmende Durchmesser aufweist.

8. Reinigerkombination (10) gemäß Anspruch 7, **dadurch gekennzeichnet, dass** die Blockform (12) keilförmig oder gestuft ausgeführt ist.

9. Reinigerkombination (10) gemäß den Ansprüchen 1 bis 8, **dadurch gekennzeichnet, dass** die Aufnahmevorrichtung (32) als Einlegevorrichtung in Ringform oder als Aufnahmekopf mit Sprüheinrichtung (50) ausgeführt ist.

10. Reinigerkombination (10) gemäß den Ansprüchen 1 bis 8, **dadurch gekennzeichnet, dass** die Blockform (12) in einem funktionellen Bauteil aufgenommen ist und das funktionelle Bauteil eine Aufnahmevorrichtung (32), ein Aufnahmekopf mit Sprüheinrichtung (50) oder eine Einlegevorrichtung ist.

11. Reinigerkombination (10) gemäß den Ansprüchen 1 bis 8, **dadurch gekennzeichnet, dass** die Blockform (12) im Innenraum (14) derart positioniert ist, dass durch eine Veränderung von Eigenschaften von mindestens einer Verbindungs- und Trennschicht (24, 26, 40) und/oder einer Ummantelung (28, 38) ein schwerkraftgesteuertes Freisetzen der Reinigerkomponente (17) erfolgt.

12. Reinigerkombination (10) gemäß den Ansprüchen 1 bis 8, **dadurch gekennzeichnet, dass** diese in einer Abschirmkammer (52) auf einer Auflöseplattform (56) positioniert ist und zumindest teilweise über eine seitliche Öffnung (58) Sprühstrahlen (44) einer Sprüheinrichtung (42) ausgesetzt ist.

13. Reinigerkombination (10) in Blockform (12) gemäß Anspruch 1, **dadurch gekennzeichnet, dass** die Verbindungs- und Trennschichten (24, 26, 40) aus Wachsen oder Paraffinen, einfachen > C5 und mehrwertigen Alkoholen > C6, insbesondere Fettalkoholen C6-22, Fettsäuren und Fettsäurederivaten, anionischen, nichtionischen Tensiden, PEG, APG, Zucker und Zuckerderivaten gefertigt sind.

14. Reinigerkombination (10) in Blockform (12) gemäß Anspruch 1, **dadurch gekennzeichnet, dass** die Ummantelung (28, 38) aus Wachsen und Paraffinen, einfachen > C5 und mehrwertigen Alkoholen > C6, insbesondere Fettalkohole C6-22, Fettsäuren und Fettsäurederivaten, anionischen, nichtionischen Tensiden, PEG, APG, Zucker und Zuckerderivaten gefertigt ist.

15. Verfahren zur selektiven schwerkraftgesteuerten Freisetzung von Reinigerkomponenten (17) einer Reinigerkombination (10) in Blockform (12) gemäß einem der Ansprüche 1 bis 14 durch Ablösen der Reinigerkomponente (17) mittels einer Temperaturerhöhung zum Schmelzen einer Verbindungs- und Trennschicht (24, 26, 40) oder einer Ummantelung (28, 38) oder Ansprühen zum Auflösen einer Verbindungs- und Trennschicht (24, 26, 40) oder einer Ummantelung (28, 38).

16. Verfahren gemäß Anspruch 15, **dadurch gekennzeichnet, dass** eine Auflösung einer Reinigerkomponente (17) nach deren selektivem Ansprühen durch eine Sprüheinrichtung (42) nach dem Ablösen von der Reinigerkombination (10) erfolgt.

17. Verfahren gemäß Anspruch 15, **dadurch gekennzeichnet, dass** die von der Reinigerkombination (10) abgelöste Reinigerkomponente (17) auf einer Auflöseplattform (56) platziert wird und dort durch Sprühstrahlen (44) einer Sprüheinrichtung (42) gezielt beaufschlagt und dort aufgelöst wird.

18. Verfahren gemäß Anspruch 15, **dadurch gekennzeichnet, dass** bei einem Temperaturniveau im Bereich einer Schmelztemperatur eines Inhaltsstoffs der Reinigerkomponente (17) oder des Entkalker- oder Reinigerblocks (18) und oberhalb der Betriebstemperatur eines Förderaggregats zur Fluidumwälzung durch Schmelzen des Entkalker- oder Reinigerblocks (18) das jeweilige Produkt dem Fluid oder einer Auflöseplattform (56) zugeführt wird, und eine Auflösung durch Bewegung des Fluids oder Beaufschlagung mittels Sprühstrahlen (44) erfolgt.

19. Verfahren zur Freisetzung von Reinigerkomponenten (17) einer Reinigerkombination (10) in Blockform (12) gemäß einem der Ansprüche 1 bis 15 mit nachfolgenden Verfahrensschritten:
a) Einsetzen der Reinigerkombination (10) in Blockform (12) in einer Aufnahmevorrichtung (32), die innerhalb eines Innenraums (14) eines Gargeräts (16) angeordnet ist,
b) Zirkulation eines Fluids innerhalb des Innenraums (14) mittels einer Sprüheinrichtung (42) oder eines Flügelrads,
c) Durchführung einer Reinigung des Innenraums (14) bei einer Temperatur T₁, wobei die Temperatur T₁ über einer Schmelztemperatur des Materials der Verbindungs- und Trennschichten (24, 26, 40) und/oder der Schmelztemperatur der Ummantelung (28, 38) liegt,
d) Herabfallen der zuvor durch die Verbindungs- und Trennschichten (24, 26, 40) verbundenen Reinigerkomponenten (17) in ein Reinigungsfluid (30) und/oder Auflösen der von der Ummantelung (28, 38) für Reinigerkomponenten (17) freien, durch die Sprüheinrichtung (42) benetzten Reinigerkomponenten (17),
e) Entkalkung oder finale Reinigung bei einer Temperatur T₂, die oberhalb der Temperatur T₁ liegt und größer ist als die Schmelztemperatur des in der Aufnahmevorrichtung (32) fixierten Entkalker- oder Reinigerblocks (18) ist,
f) Durchführung einer Vorreinigung bei einer Temperatur T₁, wobei die Temperatur T₁ unterhalb einer Schmelztemperatur des Materials der Verbindungs- und Trennschichten (24, 26, 40) und unterhalb eines Schmelzpunkts des Materials der zweiten Ummantelung (38) liegt, nach Durchführung der Verfahrensschritte a) und b),
g) Freisetzung eines enzymatischen Reinigerblocks (36) entweder durch Schmelzen einer dritten Verbindungs- und Trennschicht (40) sowie einer zweiten Ummantelung (38), oder durch Ansprühen mittels eines Sprühstrahls (44) einer Sprüheinrichtung (42),
h) Intensivreinigung bei einer zweiten Temperatur, die oberhalb des Schmelzpunkts des Materials der Verbindungs- und Trennschichten (24, 26, 40) und des Schmelzpunkts des Materials der ersten Ummantelung (28) liegt,
i) Durchführung der Verfahrensschritte d) und e).

## Claims

1. Cleaner combination (10) in a block form (12) having at least one cleaner component (17) in the form of a descaler or cleaner block (18), to be received in a receiving device (32) in an interior (14) of a cooking appliance or oven (16), **characterized in that** the cleaner combination (10) comprises, in addition to the descaler or cleaner block (18), further cleaner components (17) which are connected to one another by way of at least one connecting and separating layer (24, 26, 40), which brings about gravity-induced detachment of a cleaner component (17), and/or which are provided with a dissolvable casing (28, 38), where the cleaner combination (10) comprises a descaler or cleaner block (18), a further cleaner block (20), a bleach block (22) and/or an enzymatic cleaner block (36) which are each connected to one another by means of a connecting and separating layer (24, 26, 40) or are enclosed by a casing (28, 38).

2. Cleaner combination (10) according to Claim 1, **characterized in that** the at least one connecting and separating layer (24, 26, 40) and/or the dissolvable casing (28, 38) is manufactured from a material or a material mixture which deliquesces or melts depending on the temperature.

3. Cleaner combination (10) according to Claim 1, **characterized in that** the at least one connecting and separating layer (24, 26, 40) and/or the dissolvable casing (28, 38) is manufactured from a material or a material mixture which dissolves under the action of H₂O.

4. Cleaner combination (10) according to Claim 1, **characterized in that** the at least one connecting and separating layer (24, 26, 40) and/or the dissolvable casing (28, 38) is manufactured from a material or a material mixture which dissolves in the case of a change in pH.

5. Cleaner combination (10) according to Claims 1 to 4, **characterized in that** at least one cleaner component (17) comprises one or more additives having hydrophobicizing, impregnating, release-delaying properties, such as paraffin and silicone oils, waxes and paraffins, simple > C5 and polyhydric alcohols > C6, in particular fatty alcohols C6-22, fatty acids > C12, fatty acid esters, fatty acid amides, fatty amines, long-chain dicarboxylic acids, polyacrylates and copolymers thereof, anionic, nonionic, amphoteric and cationic surfactants, thickeners, which provide the respective cleaner component (17) with
controlled,
accelerated or
release-delaying
dissolution behaviour.

6. Cleaner combination (10) according to Claims 1 to 4, **characterized in that** at least one cleaner component (17) comprises one or more water-soluble additives having a defined melting point, in particular up to 200°C, from the group of surfactants, soaps, polyethylene glycols and polyalkylene glycols, sugars, sugar derivatives, salts having a high water of crystallization fraction, organic acids, which first deliquesce at a defined melting temperature and then dissolve the cleaner component (17) in the cleaning fluid (30) at lower temperatures.

7. Cleaner combination (10) according to Claims 1 to 6, **characterized in that** the block form (12) has diameters that decrease starting from a fixing position in the receiving device (32) as viewed in the vertical direction.

8. Cleaner combination (10) according to Claim 7, **characterized in that** the block form (12) has a wedge-shaped or stepped embodiment.

9. Cleaner combination (10) according to Claims 1 to 8, **characterized in that** the receiving device (32) is embodied as an insertion device in ring form or as a receiving head having a spraying device (50).

10. Cleaner combination (10) according to Claims 1 to 8, **characterized in that** the block form (12) is received in a functional component and the functional component is a receiving device (32), a receiving head with a spraying device (50) or an insertion device.

11. Cleaner combination (10) according to Claims 1 to 8, **characterized in that** the block form (12) is positioned in the interior (14) in such a way that a change in properties of at least one connecting and separating layer (24, 26, 40) and/or a casing (28, 38) results in gravity-controlled release of the cleaner component (17).

12. Cleaner combination (10) according to Claims 1 to 8, **characterized in that** it is positioned in a shielding chamber (52) on a dissolution platform (56) and is at least partially exposed to spray jets (44) of a spraying device (42) via a lateral opening (58) .

13. Cleaner combination (10) in a block form (12) according to Claim 1, **characterized in that** the connecting and separating layers (24, 26, 40) are manufactured from waxes or paraffins, simple > C5 and polyhydric alcohols > C6, in particular fatty alcohols C6-22, fatty acids and fatty acid derivatives, anionic, nonionic surfactants, PEG, APG, sugars and sugar derivatives.

14. Cleaner combination (10) in a block form (12) according to Claim 1, **characterized in that** the casing (28, 38) is manufactured from waxes and paraffins, simple > C5 and polyhydric alcohols > C6, in particular fatty alcohols C6-22, fatty acids and fatty acid derivatives, anionic, nonionic surfactants, PEG, APG, sugars and sugar derivatives.

15. Method for the selective gravity-controlled release of cleaner components (17) of a cleaner combination (10) in a block form (12) according to any of Claims 1 to 14 by detaching the cleaner component (17) by means of a temperature increase in order to melt a connecting and separating layer (24, 26, 40) or a casing (28, 38) or spraying in order to dissolve a connecting and separating layer (24, 26, 40) or a casing (28, 38).

16. Method according to Claim 15, **characterized in that** a cleaner component (17) is dissolved after it has been selectively sprayed by a spraying device (42) after detachment from the cleaner combination (10).

17. Method according to Claim 15, **characterized in that** the cleaner component (17) detached from the cleaner combination (10) is placed on a dissolution platform (56) and it is specifically impinged there by spray jets (44) of a spraying device (42) and is dissolved there.

18. Method according to Claim 15, **characterized in that**, at a temperature level in the region of a melting temperature of a constituent of the cleaner component (17) or of the descaler or cleaner block (18) and above the operating temperature of a conveying unit for fluid circulation, by melting of the descaler or cleaner block (18) the respective product is supplied to the fluid or a dissolution platform (56), and dissolution is effected by movement of the fluid or impingement by means of spray jets (44) .

19. Method for releasing cleaner components (17) of a cleaner combination (10) in a block form (12) according to any of Claims 1 to 15, having the following method steps:
a) inserting the cleaner combination (10) in a block form (12) into a receiving device (32) arranged within an interior (14) of a cooking appliance (16),
b) circulating a fluid within the interior (14) by means of a spraying device (42) or an impeller,
c) carrying out cleaning of the interior (14) at a temperature T₁, where the temperature T₁ is above a melting temperature of the material of the connecting and separating layers (24, 26, 40) and/or the melting temperature of the casing (28, 38),
d) falling of the cleaner components (17) previously connected by the connecting and separating layers (24, 26, 40) into a cleaning fluid (30) and/or dissolution of the cleaner components (17) that are free of the casing (28, 38) for cleaner components (17) and are wetted by the spraying device (42),
e) descaling or final cleaning at a temperature T₂ which is above the temperature T₁ and is greater than the melting temperature of the descaler or cleaner block (18) fixed in the receiving device (32),
f) carrying out precleaning at a temperature T₁, where the temperature T₁ is below a melting temperature of the material of the connecting and separating layers (24, 26, 40) and below a melting point of the material of the second casing (38), after carrying out method steps a) and b),
g) releasing an enzymatic cleaner block (36) either by melting a third connecting and separating layer (40) and a second casing (38), or by spraying by means of a spray jet (44) of a spraying device (42),
h) intensive cleaning at a second temperature which is above the melting point of the material of the connecting and separating layers (24, 26, 40) and the melting point of the material of the first casing (28),
i) carrying out method steps d) and e).

## Revendications

1. Combinaison de nettoyage (10) sous forme de bloc (12) comportant au moins un composant de nettoyage (17) sous forme d'un bloc de détartrage ou de nettoyage (18), destiné à être logé dans un dispositif de réception (32) dans un espace interne (14) d'un appareil de cuisson ou d'un four (16), **caractérisée en ce que** la combinaison de nettoyage (10) contient, outre le bloc de détartrage ou de nettoyage (18), d'autres composants de nettoyage (17), qui sont reliés les uns aux autres par l'intermédiaire d'au moins une couche de liaison et de séparation (24, 26, 40), qui provoque un détachement sous l'effet de la gravité d'un composant le nettoyage (17) et/ou qui sont pourvus d'un enrobage soluble (28, 38), la combinaison de nettoyage (10) contenant un bloc de détartrage ou de nettoyage (18), un autre bloc de nettoyage (20), un bloc d'agent de blanchiment (22) et/ou un bloc de nettoyage enzymatique (36), qui sont reliés les uns aux autres à chaque fois au moyen d'une couche de liaison et de séparation (24, 26, 40) ou qui sont entourés d'un enrobage (28, 38).

2. Combinaison de nettoyage (10) selon la revendication 1, **caractérisée en ce que** ladite au moins une couche de liaison et de séparation (24, 26, 40) et/ou l'enrobage soluble (28, 38) sont fabriqués à partir d'un matériau ou d'un mélange de matériaux qui s'écoule par déliquescence ou qui fond en fonction de la température.

3. Combinaison de nettoyage (10) selon la revendication 1, **caractérisée en ce que** ladite au moins une couche de liaison et de séparation (24, 26, 40) et/ou l'enrobage soluble (28, 38) sont fabriqués à partir d'un matériau ou d'un mélange de matériaux qui se dissout sous l'effet de H₂O.

4. Combinaison de nettoyage (10) selon la revendication 1, **caractérisée en ce que** ladite au moins une couche de liaison et de séparation (24, 26, 40) et/ou l'enrobage soluble (28, 38) sont fabriqués à partir d'un matériau ou d'un mélange de matériaux qui se dissout lors d'une modification du pH.

5. Combinaison de nettoyage (10) selon les revendications 1 à 4, **caractérisée en ce que** ledit au moins un composant de nettoyage (17) contient un ou plusieurs additifs présentant des propriétés hydrophobes, d'imprégnation, de retard, tels que les huiles de paraffine et de silicone, les cires et les paraffines, les alcools monovalents > C5 et polyvalents > C6, en particulier les alcools gras en C6-22, les acides gras > C12, les esters d'acides gras, les amides d'acides gras, les amines grasses, les acides dicarboxyliques à longue chaîne, les polyacrylates et leurs copolymères, les tensioactifs anioniques, non ioniques, amphotères et cationiques, les épaississants, qui confèrent aux composants de nettoyage (17) respectifs un comportement de dissolution
contrôlé,
accéléré ou
retardé.

6. Combinaison de nettoyage (10) selon les revendications 1 à 4, **caractérisée en ce qu'**au moins un composant de nettoyage (17) contient un ou plusieurs additifs solubles dans l'eau présentant un point de fusion défini, en particulier jusqu'à 200°C, du groupe des tensioactifs, savons, polyéthylèneglycols et polyalkylèneglycols, sucres, dérivés du sucre, sels présentant une proportion élevée d'eau de cristallisation, acides organiques, qui s'écoulent d'abord par déliquescence à une température de fusion définie et les composants de nettoyage (17) se dissolvent ensuite à des températures plus basses dans le fluide de nettoyage (30).

7. Combinaison de nettoyage (10) selon les revendications 1 à 6, **caractérisée en ce que** la forme de bloc (12), vue dans la direction verticale, partant d'une position de fixation dans le dispositif de réception (32) présente un diamètre décroissant.

8. Combinaison de nettoyage (10) selon la revendication 7, **caractérisée en ce que** la forme de bloc (12) est réalisée en forme de coin ou de manière étagée.

9. Combinaison de nettoyage (10) selon les revendications 1 à 8, **caractérisée en ce que** le dispositif de réception (32) est réalisé en tant que dispositif d'insertion, sous forme annulaire, ou en tant que tête de réception pourvue d'un dispositif de pulvérisation (50).

10. Combinaison de nettoyage (10) selon les revendications 1 à 8, **caractérisée en ce que** la forme de bloc (12) est logée dans une pièce fonctionnelle et la pièce fonctionnelle est un dispositif de réception (32), une tête de réception pourvue d'un dispositif de pulvérisation (50) ou un dispositif d'insertion.

11. Combinaison de nettoyage (10) selon les revendications 1 à 8, **caractérisée en ce que** la forme de bloc (12) est positionnée dans l'espace interne (14) de manière telle qu'une modification de propriétés d'au moins une couche de liaison et de séparation (24, 26, 40) et/ou d'un enrobage (28, 38) entraîne une libération régulée par la gravité du composant de nettoyage (17).

12. Combinaison de nettoyage (10) selon les revendications 1 à 8, **caractérisée en ce que** celle-ci est positionnée dans une chambre de protection (52) sur une plate-forme de dissolution (56) et soumise au moins partiellement, par l'intermédiaire d'une ouverture latérale (58), à des jets de pulvérisation (44) d'un dispositif de pulvérisation (42).

13. Combinaison de nettoyage (10) sous forme de bloc (12) selon la revendication 1, **caractérisée en ce que** les couches de liaison et de séparation (24, 26, 40) sont fabriquées à partir de cires ou de paraffines, d'alcools monovalents > C5 et polyvalents > C6, en particulier d'alcools gras en C6-C22, d'acides gras et de dérivés d'acides gras, de tensioactifs anioniques, non ioniques, de PEG, d'APG, de sucres et de dérivés de sucre.

14. Combinaison de nettoyage (10) sous forme de bloc (12) selon la revendication 1, **caractérisée en ce que** l'enrobage (28, 38) est fabriqué à partir de cires ou de paraffines, d'alcools monovalents > C5 et polyvalents > C6, en particulier d'alcools gras en C6-C22, d'acides gras et de dérivés d'acides gras, de tensioactifs anioniques, non ioniques, de PEG, d'APG, de sucres et de dérivés de sucre.

15. Procédé pour la libération sélective, régulée par la gravité, de composants de nettoyage (17) d'une combinaison de nettoyage (10) sous forme de bloc (12) selon l'une des revendications 1 à 14 par détachement du composant de nettoyage (17) au moyen d'une augmentation de température destinée à faire fondre une couche de liaison et de séparation (24, 26, 40) ou un enrobage (28, 38) ou par aspersion destinée à dissoudre une couche de liaison et de séparation (24, 26, 40) ou d'un enrobage (28, 38) .

16. Procédé selon la revendication 15, **caractérisé en ce qu'**une dissolution d'un composant de nettoyage (17) a lieu après son aspersion sélective par un dispositif de pulvérisation (42) après le détachement de la combinaison de nettoyage (10).

17. Procédé selon la revendication 15, **caractérisé en ce que** le composant de nettoyage (17) détaché de la combinaison de nettoyage (10) est placé sur une plate-forme de dissolution (56) et y est sollicité de manière ciblée par des jets de pulvérisation (44) d'un dispositif de pulvérisation (42) et y est dissous.

18. Procédé selon la revendication 15, **caractérisé en ce qu'**à un niveau de température dans la plage d'une température de fusion d'un constituant du composant de nettoyage (17) ou du bloc de détartrage ou de nettoyage (18) et au-dessus de la température de fonctionnement d'un appareil de transport destiné à la mise en circulation du fluide par fusion du bloc de détartrage ou de nettoyage (18), le produit respectif est fourni au fluide ou à une plate-forme de dissolution (56) et la dissolution est provoquée par le mouvement du fluide ou par une sollicitation au moyen de jets de pulvérisation (44) .

19. Procédé pour la libération de composants de nettoyage (17) d'une combinaison de nettoyage (10) sous forme de bloc (12) selon l'une des revendications 1 à 15, comportant les étapes de procédés suivantes :
a) placement de la combinaison de nettoyage (10) sous forme de bloc (12) dans un dispositif de réception (32), qui est agencé à l'intérieur d'un espace interne (14) d'un appareil de cuisson (16),
b) mise en circulation d'un fluide à l'intérieur de l'espace interne (14) au moyen d'un dispositif de pulvérisation (42) ou d'un rotor,
c) réalisation d'un nettoyage de l'espace interne (14) à une température T₁, la température T₁ étant située au-dessus d'une température de fusion du matériau des couches de liaison et de séparation (24, 26, 40) et/ou de la température de fusion de l'enrobage (28, 38),
d) chute des composants de nettoyage (17) reliés au préalable par les couches de liaison et de séparation (24, 26, 40) dans un fluide de nettoyage (30) et/ou dissolution des composants de nettoyage (17) exempts de l'enrobage (28, 38) pour les composants de nettoyage (17), mouillés par le dispositif de pulvérisation (42),
e) détartrage ou nettoyage final à une température T₂, qui est située au-dessus de la température T₁ et qui est supérieure à la température de fusion du bloc de détartrage ou de nettoyage (18) fixé dans le dispositif de réception (32),
f) réalisation d'un prénettoyage à une température T₁, la température T₁ étant située en-dessous d'une température de fusion du matériau des couches de liaison et de séparation (24, 26, 40) et en-dessous d'un point de fusion du matériau du deuxième enrobage (38), après la réalisation des étapes de procédé a) et b),
g) libération d'un bloc de nettoyage enzymatique (36), soit par fusion d'une troisième couche de liaison et de séparation (40) ainsi que d'un deuxième enrobage (38), soit par aspersion au moyen d'un jet de pulvérisation (44) d'un dispositif de pulvérisation (42),
h) nettoyage intensif à une deuxième température, qui est située au-dessus du point de fusion du matériau des couches de liaison et de séparation (24, 26, 40) et du point de fusion du matériau du premier enrobage (28),
i) réalisation des étapes de procédés d) et e) .
